# EUROPÄISCHE PATENTSCHRIFT

(11) **EP 1 745 115 B1**
(45) Veröffentlichungstag und Bekanntmachung des Hinweises auf die Patenterteilung: **15.12.2010**
(21) Anmeldenummer: 05701145.4
(22) Anmeldetag: 24.01.2005
(51) Int. Cl.: C10G 1/10, C10G 1/00

(54) **VORRICHTUNG UND VERFAHREN ZUM GEWINNEN VON FRAKTIONIERTEN KOHLENWASSERSTOFFEN AUS KUNSTSTOFFWERTSTOFFEN UND/ODER AUS ÖLHALTIGEN RESTSTOFFEN**
DEVICE AND METHOD FOR RECOVERING FRACTIONAL HYDROCARBONS FROM RECYCLED PLASTIC FRACTIONS AND/OR FROM OILY RESIDUES
DISPOSITIF ET PROCEDE D'EXTRACTION D'HYDROCARBURES FRACTIONNES A PARTIR DE MATERIAUX SYNTHETIQUES ET/OU DE RESIDUS HUILEUX

(30) Priorität: 24.01.2004 DE 102004003667; 20.01.2005 WO PCT/EP2005/000504
(43) Veröffentlichungstag der Anmeldung: 24.01.2007
(62) Teilanmeldung aus: 09012700.2
(73) Patentinhaber: Nick, Wolfgang, 72074 Tübingen (DE)
(72) Erfinder: NILL, Wolf-Eberhard, 71069 Stuttgart (DE); SCHMILLEN, Anton, 71116 Gärtringen (DE); WESER, Gerold, CH-5405 Baden/Dettwil (CH)
(74) Vertreter: Mierswa, Klaus
(86) Internationale Anmeldenummer: PCT/EP2005/000661
(87) Internationale Veröffentlichungsnummer: WO 2005/071043

(56) Entgegenhaltungen:
- CN-A- 1 284 537
- US-A- 4 584 421
- PATENT ABSTRACTS OF JAPAN Bd. 1996, Nr. 06, 28. Juni 1996 (1996-06-28) -& JP 08 034978 A (KUBOTA CORP), 6. Februar 1996 (1996-02-06)

## Beschreibung

### Technisches Gebiet:

Die Erfindung betrifft ein Verfahren zum Gewinnen von fraktionierten Kohlenwasserstoffen aus Kunststoffwertstoffen und/oder aus ölhaltigen Rückständen, wobei die Kunststoffwertstoffe und/oder Rückstände nach Sorten sortiert und unter Verwendung eines Eintragungssystems verdichtet werden und die verdichtete Masse einem Aufschmelzbehälter, bevorzugt unterhalb des Flüssigkeitsspiegels, zugeführt und darin aufgeheizt wird, so dass eine Auftrennung in eine erste Flüssigphase, eine erste Gasphase und einen Rückstandanteil stattfindet, gemäß dem Oberbegriff des Anspruchs 1; ebenso betrifft die Erfindung eine Vorrichtung zur Durchführung des Verfahrens gemäß dem Oberbegriff des Anspruchs 16 zum Gewinnen von fraktionierten Kohlenwasserstoffen aus Kunststoffwertstoffen und/oder aus ölhaltigen Reststoffen.

### Stand der Technik:

Kunststoffe werden heute in nahezu allen Lebensbereichen eingesetzt und müssen nach Gebrauch verwertet und/oder entsorgt werden. Dabei bereitet eine gesundheitsgerechte Entsorgung erhebliche Probleme. Kunststoffe wie .Polypropylen (PP), Polyethylen (PE) oder Polystyrol, die aus langkettigen Makromolekülen bestehen, müssen zu ihrer Verwertung in kleine Moleküle aufgespalten werden. Durch eine Konvertierungsanlage können derartige Kunststoffwertstoffe in einem Niedertemperatur-Crackingprozess in ein ölähnliches Produkt mit gasförmigen Beimengungen und einem festen Rückstand umgewandelt werden.

Das beim Crackingprozess entstehende Gas besteht aus einem Gemisch von Methan, Ethan, Ethen, Propan, Propylen, I-Buten, I-Butan, 1-Buten, 1-Butan, Pentan u.a., sowie einem geringem Rest an Wasserdampf. Das aus Polystyrol gewonnene Öl besteht zu über 50% aus Styrenen und enthält daneben 2-Methyl-Styrene, Toluene, Ethylbenzene und Benzene. Das aus Polyethylen und Polypropylen gewonnene Öl besteht in der Hauptsache aus Paraffinen und Olefinen und enthält nur geringe Mengen an Aromaten. Die schwerflüchtigen Rückstände bestehen aus Koksen, schwerölähhnlichen langkettigen Kohlenwasserstoffen. Der ölähnliche Rückstand kann in einem weiteren Verfahrensschritt mit Wasser vermischt werden. Hierbei entsteht eine Öl-Wasser-Emulsion, die energetisch, beispielsweise als Befeuerungsmittel, verwertet werden kann.

Durch die JP-A-08-034978 ist ein Verfahren und eine Vorrichtung zur Herstellung von niedrig siedenden Kohlenwasserstoffen aus Kunststoffen bekannt geworden. Die Vorrichtung weist hierzu einen ersten heizbaren Aufschmelzbehälter auf, dem über eine Zuführschnecke die Kunststoffe zugeführt werden und in welchem mit dem Aufschmelzen der Kunststoffe eine erste Flüssigphase erhalten wird, welche einem weiteren zweiten Behälter zuführbar ist, an welchen ein Crackturm zur Ölgewinnung angeschlossen ist. Aus dem zweiten Behälter ist die Flüssigphase in einem Kreislaufverfahren zur weiteren Erhitzung wieder in den heizbaren ersten Schmelzbehälter rückführbar.

Durch die CN-A-1284537 ist ein Verfahren zum Gewinnen von Kohlenwasserstoffen, wie Gase oder Öle, aus Kunststoffwertstoffe bekannt geworden, welches einen Aufschmelz- und Crackingprozess mit nachfolgender Ölgasseparation sowie Destillation des Ölgemisches aufweist. Dazu werden innerhalb eines Behälters (Schmelz- und Crackreaktor) Plastikrohmaterialien zum Aufschmelzen und Verdampfen gebracht, welche dem Behälter über eine Zuführschnecke zugeführt werden. Die Plastikrohmaterialien werden auf 280°C bis 380°C erhitzt und gecrackt. Nachteilig ist hier der einstufige Eintrag der notwendigen Wärmeenergie. Durch die hohe Wärmestromdichte kommt es zu starken partiellen Überhitzungen. Diese führen dann zur Bildung von Verkrustungen, die den weiteren Wärmeeintrag verschlechtern. Hierdurch liegt der Heizwärmeverbrauch im Verhältnis zur Ausbeute hoch. Durch die CN 2435146Y ist des Weiteren ein ähnliches Verfahren bekannt geworden.

Durch die US-A-4,584,421 ist ein Verfahren und eine Vorrichtung bekannt geworden, mittels derselben Plastikabfälle thermisch zersetzt werden können, um daraus flüssiges Kohlenwasserstofföl als fertiges Verbrauchsmaterial oder als Rohöl zu gewinnen. Hierzu besitzt die Vorrichtung einen mit einem Brenner heizbaren ersten Reaktionskessel, dem ein Aufnahmebehälter vorgeschaltet ist, aus welchem mittels einer Förderschnecke die Plastikabfälle zusammen mit einem Katalysator in den Reaktionskessel zum Aufschmelzen gefördert werden. Das gasförmige, destillierte Produkt wird in einen zweiten erhitzten Reaktionskessel gefördert, welcher ein Katalysatorbett aus Katalysatorpartikeln der Größe zwischen 1mm bis 15mm Durchmesser, nämlich gebrannte Zeolitpartikel von ungefähr 10mm Durchmesser, aufweist, wodurch das Gas katalytisch zerlegt wird. Der Katalysatorstoff, welcher den Plastikabfällen zugefügt worden ist, wird aus dem ersten Reaktionskessel rückgewonnen und auf über 500°C erhitzt, wonach der Katalysatorstoff wieder verwendet werden kann.

### Technische Aufgabe:

Der Erfindung liegt die Aufgabe zugrunde, das eingangs genannte Verfahren und die Vorrichtung dergestalt weiter zu entwickeln, dass der Energieeintrag verbessert wird und dass insbesondere durch eine optimale und gezielte Energieverwendung und durch Wärmerückgewinnung in unterschiedlichen Bereichen der Wirkungsgrad des Verfahrens und der Vorrichtung verbessert wird.

### Offenbarung der Erfindung und deren Vorteile:

Diese Aufgabe wird erfindungsgemäß dadurch gelöst, dass die Flüssigphase und die erste Gasphase in einen Verdampfungsbehälter transportiert werden, in welchem unter weiterem Wärmeeintrag eine zweite Flüssigphase und eine zweite Gasphase entsteht, wobei die zweite Flüssigphase in einen Nacherhitzer überführt und dort unter weiterem Wärmeeintrag weiter erhitzt wird, so dass eine dritte Gasphase entsteht, wonach die zweite Gasphase aus dem Verdampfungsbehälter und dritte Gasphase aus dem Nacherhitzer einem Crackturm zugeführt werden, wo ein weiteres Aufbrechen (Cracken) der langkettigen Kohlenwasserstoffe in kurzkettige Kohlenwasserstoffe stattfindet und das entstandene Ölgas danach einem Kondensator zugeführt wird, in welchem das Ölgas zu flüssigem Öl kondensiert wird, wobei das Öl das Zielprodukt darstellt, und das Verfahren unter Verwendung eines mehrkreisiges Aufheizsystems durchgeführt wird zur Erzeugung der notwendigen Prozesswärme für den Aufschmelzbehälter, den Verdampfungsbehälter und den Nacherhitzer, und als Wärmeträger Öl oder Salz oder Gas verwendet wird.

In weiterer erfindungsgemäßer Ausgestaltung des Verfahrens wird dieses unter Verwendung eines mehrkreisigen, indirekten Aufheizsystems durchgeführt, welches die Prozesswärme für den Aufschmelzbehälter, den Verdampfungsbehälter und den Nacherhitzer erzeugt, wobei als Wärmeträger Öl oder Salz oder Gas verwendet werden kann. Dazu kann in vorteilhafter Weise ein nicht kondensierbarer Anteil des Ölgases zur thermischen Verwertung dem Aufheizsystem zur Befeuerung desselben zugeführt werden. Das Aufheizsystem umfasst somit alle Komponenten für die Versorgung des Aufschmelzbehälters und des Verdampfungsbehälters mit Energie. Die im Prozess entstehenden thermisch verwertbaren Nebenprodukte, wie ein Anteil einer Öl-Wasseremulsion aus den Rückstandanteilen aus dem Aufschmerzbehälter sowie ansonsten nicht verwertbare Gasanteile aus dem Crackturm sowie einem Gasanteil aus einer Flammdurchschlagssicherung, werden in vorteilhafter Weise im Aufheizsystem zur Erzeugung der primären Prozesswärme verwendet.

Zusätzlich wird vorteilhaft ein Maximum an Wärme aus dem Bereich der Ölgas- und Rückstandvorkühlung aus einem Kühlsystem dem Aufheizsystem zurückgeführt. Dazu kann der Kondensator aus einem Vorkondensator und einem Hauptkondensator bestehen, welcher an ein mehrkreisiges Kühlsystem angeschlossen sein kann. Die Überschusswärme aus dem Vorkondensator, dem Hauptkondensator und dem Rückstandvorkühlbehälter wird so dem Aufheizsystem zugeführt. Ebenso kann die Öl-Wasseremulsion zur thermischen Verwertung dem Aufheizsystem zur Befeuerung zugeführt werden.

Das erfindungsgemäße Verfahren weist in vorteilhafter Weise einen geringen Energieaufwand auf sowie eine optimale Energieverwendung mittels Wärmerückgewinnung, bezogen auf die Ausbeute. Insbesondere wird durch den Wärmekreislauf in den unterschiedlichen Prozess-Bereichen vorteilhaft indirekt und gezielt erwärmt. Insbesondere können mittels des erfindungsgemäßen Verfahrens Kunststoffwertstoffe nach den Abfallverwerkungsvorschriften vorschriftsmäßig verwertet werden.

In weiterer erfindungsgemäßer Ausgestaltung wird als Kondensator ein Vorkondensator und ein Hauptkondensator verwendet, wobei die Überschusswärme aus dem Vorkondensator, dem Hauptkondensator und einem Rückstandvorkühlbehälter dem Aufheizsystem zugeführt wird, und der Hauptkondensator an ein mehrkreisiges Kondensationssystem angeschlossen ist.

In weiterer erfindungsgemäßer Ausgestaltung werden die Kunststoffwertstoffe und/oder ölhaltigen Rückstände in einem Vorbehandlungsprozess nach der Sortierung zerkleinert und gegebenenfalls vor der Durchführung des Crackingprozesses getrocknet. Die Kunststoffwertstoffe werden nach PP, PE und PS in Hart- und Weichplastikanteile sortiert. Da der Wasseranteil der Kunststoffe aus energetischen Gründen unter 1 % liegen soll, werden Kunststoffe mit höherem Wasseranteil vorher getrocknet. Zum Eintragen der Kunststoffwertstoffe und/oder der ölhaltigen Rückstände in den Aufschmelzbehälter kann innerhalb des Eintragungssystems eine Stopfschnecke oder ein Stopfwerk verwendet werden, weiche die Rückstände zum Sauerstoffentzug verdichtet. Ebenso sollten die Kunststoffwertstoffe fein geschreddert der Stopfschnecke oder dem Stopfwerk zugeführt werden.

In weiterer erfindungsgemäßer Ausgestaltung des Verfahrens wird der Rückstandanteil innerhalb des Aufschmelzbehälters in einen darunter befindlichen Sedimentationsabteil transportiert, wo eine Aufkonzentrierung des Rückstandanteils erfolgt und anschließend der aufkonzentrierte Rückstandanteil in einen Rückstandvorkühlbehälter überführt wird, in welchem eine Kühlung des Rückstandanteils mittels eines Kühlmediums erfolgt, vorzugsweise unter 120° C. Der gekühlte Rückstandanteil kann einer Emulsionseinheit zugeführt werden, in welcher aus dem Rückstandanteil eine Öl-Wasseremulsion hergestellt wird.

In weiterer Ausgestaltung des Verfahrens ist zwischen dem Crackturm und dem Hauptkondensator ein Vorkondensator angeordnet, welcher das Ölgas vorkühlt und Wärme auf einem hohen Temperaturniveau zurückgewinnt sowie das Temperaturgefälle zwischen Crackturm und Hauptkondensator verringert. Des Weiteren kann der Hauptkondensator und gegebenenfalls der Vorkondensator an ein mehrkreisiges Kühlsystem angeschlossen sein.

Das erfindungsgemäße Verfahren wird vorzugsweise zwischen 300 bis 450 Grad Celsius und von Normaldruck bis zu 2 bar Überdruck durchgeführt.

Eine erfindungsgemäße Vorrichtung zum Gewinnen von fraktionierten Kohlenwasserstoffen aus Kunststoffwertstoffen und/oder aus ölhaltigen Rückständen, wobei die Kunststoffwertstoffe und/oder die Rückstände nach Sorten sortiert sind, mit einem Eintragungssystem zur Verdichtung der Kunststoffwertstoffe und/oder der ölhaltigen Rückstände unter Luftabschluss sowie mit einem nachgeschalteten Aufschmelzbehälter zum Aufheizen und Aufschmelzen der verdichteten Masse zur Erzeugung einer ersten Flüssigphase, einer ersten Gasphase und eines Rückstandanteils, ist **dadurch gekennzeichnet, dass** nach dem Aufschmelzbehälter zur Erzeugung unter weiterem Wärmeeintrag einer zweiten Flüssigphase und einer zweiten Gasphase ein Verdampfungsbehälter angeordnet ist, auf welchen zur Einleitung und weiteren Erhitzung der zweiten Flüssigphase ein Nacherhitzer folgt zum Entstehen einer dritten Gasphase, und an den Verdampfungsbehälter und den Nacherhitzer zum Aufbrechen (Cracken) der langkettigen Kohlenwasserstoffe in kurzkettige Kohlenwasserstoffe ein Crackturm angeschlossen ist, an welchen ein Kondensator angeschlossen ist zur Kondensation des Ölgases zu flüssigem Öl als das Zielprodukt, wobei die Vorrichtung ein mehrkreisiges Aufheizsystem aufweist zur Erzeugung der notwendigen Prozesswärme für den Aufschmelzbehälter, den Verdampfungsbehälter und den Nacherhitzer auf hierfür optimierten Temperaturniveaus, mit Öl oder Salz oder Gas als Wärmeträger.

In weiterer Ausgestaltung der Vorrichtung ist zum Eintragen der Kunststoffwertstoffe und/oder der ölhaltigen Rückstände in den Aufschmelzbehälter innerhalb des Eintragungssystems eine Stopfschnecke oder ein Stopfwerk zum Verdichten des Kunststoffwertstoffes und/oder der ölhaltigen Rückstände angeordnet, vor der sich gegebenenfalls ein kugelförmiger Übergabebehälter zur Übergabe in die Stopfschnecke oder das Stopfwerk befindet. Der Ausgang der Stopfschnecke oder des Stopfwerks mündet unterhalb des Flüssigkeitsspiegels der geschmolzenen Masse in den Aufschmelzbehälter.

In weiterer Ausgestaltung der Vorrichtung weist dieselbe ein mehrkreisiges Aufheizsystem auf zur Erzeugung der notwendigen Prozesswärme auf hierfür optimierten Temperaturniveaus, wobei als Wärmeträger Öl oder Salz oder Gas dient.

In weiterer Ausgestaltung der Vorrichtung ist unterhalb des Aufschmelzbehälters ein Sedimentationsabteil zur Aufnahme des Rückstandenteils angeordnet. An den Sedimentationsabteil kann ein Rückstandvorkühlbehälter sowie daran eine Emulsionseinheit angeordnet sein zur Herstellung einer Öl-Wasseremulsion aus dem Rückstandanteil.

In weiterer Ausgestaltung der Vorrichtung ist der Kondensator aus einem Hauptkondensator und einem Vorkondensator gebildet, wobei zwischen dem Crackturm und dem Hauptkondensator zur Vorkühlung des Ölgases der Vorkondensator angeordnet ist. An den Hauptkondensator kann des Weiteren ein mehrkreisiges Kühlsystem angeschlossen sein.

In weiterer Ausgestaltung weist die Vorrichtung zur Erzeugung der Prozesswärme für den Aufschmelzbehälter, den Verdampfungsbehälter und den Nacherhitzer ein mehrkreisiges Aufheizsystem auf.

Des Weiteren weisen der Aufschmelzbehälter und der Verdampfungsbehälter sowie gegebenenfalls der Nachheizbehälter einen außenliegend angeordneten Heizmantel und/oder innenliegende Heizwendeln auf, welche über das gemeinsame Wärmeträger-Aufheizsystem aufheizbar sind.

Kurzbezeichnung der Zeichnung, in der zeigen:
- Figuren 1a, 1b und 1c: eine Prozessanlage über drei Figuren verteilt, zum Gewin- nen von fraktionierten Kohlenwasserstoffen aus Kunststoffrohmate- rial und/oder ölhaltigem Rückstände
- Figur 2: ein modifiziertes Eintragungssystem gegenüber demjenigen der Figur 1
- Figur 3: eine den Figuren 1a, 1B und 1c ähnliche Prozessanlage, in welcher die Wärmeträger- und Kühlkreisläufe genauer dargestellt sind
- Figur 4: ein weiteres Eintragungssystem einer Prozessanlage
- Figur 5: ein weiteres Eintragungssystem einer Prozessanlage mit einem Kühlmantel um das Zuleitungsrohr und Stopfschneckenmantel vor einem weiteren Aufschmelzbehälter
- Figur 6: ein weiteres Beispiel eines Hauptkondensators und
- Figur 7: eine weitere, der Figur 3 ähnliche Prozessanlage.

### Bevorzugte Ausführungsform der Erfindung:

Die in den Figuren dargestellte Prozessanlage zum Gewinnen von fraktionierten Kohlenwasserstoffen, aus Kunststoffwertstoffe und/oder ölhaltigem Rückstände besteht aus einer Siloanlage 1, in welcher die aufzubereitenden Kunststoffwertstoffe, vorzugsweise in geschreddertem Zustand, gelagert sind. Die Lagerung kann auch in einem Bunker erfolgen. Zur Entnahme der Kunststoffwertstoffe ist an die Siloanlage 1 eine mittels des Buchstabens "M" gekennzeichnete, motorgetriebene Trogförderschnecke 2 angeschlossen, welche in einen Übergabebehälter 3 fördert, zum Beispiel ein geflanschtes Kugelgehäuse zur flexiblen Anpassung an unterschiedliche örtliche Gegebenheiten. An den Übergabebehälter 3 schließt sich eine Stopfschnecke 4 oder ein Stopfwerk an, welche die Kunststoffwertstoffe verdichtet und dergestalt die Luft und damit den Sauerstoff weitgehend austreibt. Das untere Ende der Stopfschnecke 4 oder des Stopfwerks mündet in einen Aufschmelzbehälter 7 und zwar unterhalb oder oberhalb dessen Füllstandes. Zwischen dem Ende der Stopfschnecke 4 oder des Stopfwerks und der Einmündung in den Aufschmelzbehälter 7 ist eine pneumatisch betätigte Drossel-Rückschlag-Armatur 5 angeordnet, auf die eine Eintragarmatur 6 in Form eines Kugelhahns 6 folgt.

Der Aufschmelzbehälter 7 besitzt an seinem unteren Ende einen Sedimentationsabtell 10 zur Aufnahme und Aufkonzentrierung eines aus der Flüssigphase der verdichteten Masse ausfallenden Rückstandanteils. Das Sedimentationsabteil 10 ist über drei in Reihe aufeinander folgende Rückstandaustragarmaturen 11, 12 und 13 leitungsmäßig mit einem Rückstandvorkühlbehälter 15 verbunden, welcher einen außen liegenden Kühlmantel 14 aufweist. Innerhalb des Rückstand-Vorkühlbehälters 15 erfolgt eine Ansammlung des Rückstandes und eine Kühlung des Rückstandes mittels eines Kühlmediums aus einem Kühlsystem 34, vorzugsweise unter 120° C. Die Vorkühlung des Rückstands erfolgt unter der Möglichkeit der Wärmerückführung in das Aufheizsystem, wodurch eine Reduzierung des Temperaturgefälles zwischen Aufschmelzbehälter 7 und einer nachfolgenden Emulsionseinheit 16 gegeben ist.

Der gekühlte Rückstand wird leitungsmäßig der Emulsionseinheit 16 zugeführt, in welcher mittels eines motorgetriebenen Rührwerks aus dem Rückstandanteil eine Öl-Wasseremulsion hergestellt wird. Durch die Reduzierung des Temperaturgefälles verringert sich auch die notwendige Wasservorlage in der Emulsionseinheit 16, wodurch eine höhere Ölkonzentration in der Öl-Wasseremulsion möglich ist und damit der Brennwert derselben angehoben wird.

Der Aufschmelzbehälter 7 besitzt ein Rührwerk 9 zum Homogenisieren der aufgeschmolzenen Kunststoffmasse sowie eine Abrakeleinrichtung 17 zum Abstreifen der inneren Wandung des Aufschmelzbehälters 7 im Bereich der Einmündung der Stopfschnecke 4 oder des Stopfwerks. Des Weiteren ist der Aufschmelzbehälter 7 oben geschlossen und besitzt im oberen Bereich einen seitlichen Abgang A. Dadurch ist eine große Festigkeit im Bereich des oberen Behälterbodens durch Verringerung der Anzahl an Öffnungen gegeben. Des Weiteren ist der Aufschmelzbehälter 7 von einem außen liegenden Heizmantel 8 umgeben, welcher derart konstruiert ist, dass ein homogener Wärmeeintrag gegeben ist und insbesondere heat peaks beim Betrieb vermieden werden. Ebenso ermöglicht der außen liegenden Heizmantel 8 einen Wärmeaustrag, Kondensierung, vor Wartungsarbeiten oder auch in einem Havariefall.

Des Weiteren kann der Aufschmelzbehälter 7 und der Verdampfungsbehälter 20 mit eingehängten konzentrischen Rohrwendeln, zum Beispiel zwei, ausgestattet sein. Durch die Verwendung von Rohrwendeln zur Wärmeübertragung wird eine größere Übertragungsfläche erreicht.

Innerhalb des Aufschmelzbehälters 7 erfolgt eine Aufheizung der Kunststoffmasse, so dass eine Auftrennung in eine erste Flüssigphase, eine erste Gasphase und einen Rückstandanteil stattfindet, wonach die Flüssigphase und die erste Gasphase über den Abgang A leitungsmäßig in einen Verdampfungsbehälter 20 transportiert werden, in welchem unter weiterem Wärmeeintrag in die Masse eine zweite Flüssigphase und eine zweite Gasphase entsteht. Der Verdampfungsbehälter 20 dient zum Verdampfen von Wertstoffteilen mit höheren Verdampfungstemperaturen. Der Abgang A des Aufschmelzbehälters 7 bzw. der Eingang A des Verdampfungsbehälters 20 kann eine zusätzliche Heizung 18, wie Elektroeintauchheizung, aufweisen, an die sich ein weiterer Zwischenerhitzer 19 anschließen kann, um den Wärmeeintrag im Zulauf des Verdampfungsbehälters 20 zu erhöhen.

Der Wärmeeintrag in den Verdampfungsbehälter 20 erfolgt geregelt über einen Heizmantel 21 und/oder Heizwendeln auf einem höheren Niveau als im Aufschmelzbehälter 7 in eine reduzierte Menge an Kunststoff, wodurch eine Reduzierung der Energiemenge auf hohem Temperaturniveau gegeben ist. Auch der Verdampfungsbehälter 20 weist ein motorgetriebenes Rührwerk 22 zum Homogenisieren des aufgeschmolzenen Wertstoffs auf. Innerhalb des Verdampfungsbehälters 20 erfolgt die Bildung einer zweite Flüssigphase und einer zweiten Gasphase.

Parallel dem Verdampfungsbehälter 20 ist leitungsmäßig ein Nachheizbehälter 23 geschaltet, welcher eine eigene Heizung 24 aufweist, die eine Elektroheizung E sein kann. Der Nachheizbehälter 23 dient zum weiteren Nachheizen und Verdampfen einer noch kleineren Menge von Wertstoffteilen als im Verdampfungsbehälters 20 mit den höchsten Verdampfungstemperaturen der Wertstoffteile, so dass in ihm eine dritte Gasphase entsteht. Der Verdampfungsbehälters 20 ist nach unten mittels einer Rückstandaustragarmatur 25, zum Beispiel vom Typ Kugelhahn, verschlossen zum Austrag von Rückständen. Der Nachheizbehälter 23 weist seinerseits an seinem unteren Ende eine Entleerarmatur 26 zur Entleerung des Nachheizbehälters 23 auf.

Auf den Verdampfungsbehälters 20 ist ein Crackturm 27 aufgesetzt, welcher zum Aufbrechen der langkettigen Moleküle in kurzkettige Molekühle dient; im Crackturm 27 findet eine Trennung des entstehenden Ölgases von schwersiedenden Bestandteilen statt. Auch der Nachheizbehälter 23 ist leitungsmäßig an den Crackturm 27 angeschlossen, so dass in denselben sowohl die zweite Gasphase aus dem Verdampfungsbehälter 20 als auch die dritte Gasphase aus dem Nachheizbehälter 23 eingeleitet wird. Über eine Produktgasleitung 28, nämlich eine Rohrleitung 28, kann die Ableitung des im Crackturm entstehenden Produktgases in einen Vorkondensator 29 erfolgen, welcher als Wärmetauscher arbeitet, um Wärme auf einem hohen Temperaturniveau zurückzugewinnen, so dass diese Vorkühlung des Produktgases mit der Möglichkeit der Wärmerückgewinnung in das Aufheizsystem erfolgt. Das Ölgas wird danach dem Hauptkondensator 30 zugeführt, in welchem das Ölgas zu flüssigem Öl kondensiert wird.

Der Hauptkondensator 30 verfügt über zwei Kühlkreisläufe, nämlich einen Sumpfkühlungskondensator 31 und einen Kopfkühlungskondensator 32. Der Hauptkondensator 30 weist eine zuführende und abgehende Leitung mit einer Umwälzpumpe 35 zur Umwälzung des Öls auf. In der Leitung sind ebenfalls zwei Automatikarmaturen mit Drosselfunktion angeordnet zum Umschalten und Aufteilen des Umwälzstroms zum Hauptkondensator 30 oder in eine Übergabeleitung 37 zu einem (nicht gezeigten) Separator. Die Leitung besitzt des Weiteren einen Dosierpunkt 40 als Impfstelle zur Zuführung von Additiven, um zum Beispiel das Produktöl zu konditionieren, zu stabilisieren und die Produkteigenschaften einzustellen.

Eine Zugabe eines Additivs kann auch in der Leitung zwischen Crackturm und Hauptkondensator erfolgen.

Des Weiteren ist der Hauptkondensator 30 über einen Restgasabzug 39 leitungsmäßig mit einem Aufheizsystem 38 der Prozessanlage verbunden, wobei über den Restgasabzug 39 eine Ableitung des nicht kondensierbaren Anteils des Produktgases in das Aufheizsystem 38 der Prozessanlage zur thermischen Verwertung in dem Aufheizsystem erfolgt.

Der Hauptkondensator erreicht durch Anwendung des Verfahrensprinzips Quenchen eine sehr schnelle Abkühlung und Kondensation des heißen Produktgases (Schockkühlung) auf ein mittleres Temperaturniveau von 80-200°C.

Als Quenchmedium wird gekühltes Kondensat (Produktöl) verwendet. Das Quenchen kann apparativ auf zwei verschiedene Weisen erfolgen: Der heiße Gasstrom wird in den flüssigen Umwälzstrom aus gekühltem Kondensat eingesaugt, wo es aufgrund der hohen Turbulenz zu intensivem Wärmeaustausch und unverzüglicher Kondensation des Produktgases kommt. Oder alternativ kann die Quenche als Füllkörperkolonne ausgeführt werden, wobei ein flüssiger Umwälzstrom aus gekühltem Kondensat über den Füllkörpern verrieselt wird und heißes Produktgas im Gegenstrom von unten nach oben strömt und dabei kondensiert. Durch die große Oberfläche der Füllkörper wird ein intensiver Wärmeaustausch zwischen kaltem Kondensat und heißem Produktgas erzielt, so dass letzteres unverzüglich kondensiert.

Somit kann durch Anordnung von zwei Füllkörperkolonnen die eine regeneriert werden, während die andere im Regelbetrieb arbeitet, wobei zur Regeneration der Umwälzstrom in der zu regenerierenden Füllkörperkolonne abgeschaltet und der vom Crackturm kommende heiße Gasstrom durch die zu regenerierende Füllkörperkolonne geleitet wird, wodurch die Schüttung in derselben aufgeheizt wird und Ablagerungen abgelöst werden. Die Regenerierung der Füllkörperkolonnen geschieht somit wechselweise.

In weiterer Modifikation der Erfindung müssen die Wärmetauscher des Hauptkondensators nicht notwendigerweise innerhalb des Kondensators, zum Beispiel als Sumpf- und Kopfkühlung, angeordnet sein, sondern es genügt ein Wärmetauscher in der Leitung des Umwälzstromes.

Das Aufheizsystem ist vorzugsweise mehrkreisig zur Erzeugung der notwendigen Prozesswärme auf hierfür optimierten Temperaturniveaus. Als Wärmeträger kann Öl oder Salz oder Gas eingesetzt werden zum Wärmetransport mit regelbarer maximaler Aufheiztemperatur. Der Wirkungsgrad des Aufheizsystems wird dadurch maximiert, indem eine Wärmerückführung in das System unter Verwendung des Restgases zur Befeuerung des Aufheizsystems erfolgt. Damit kommt das erfindungsgemäße Verfahren ohne die beim Stand der Technik notwendige separate Gasverbrennung, Gasfackel, aus. Die maximale Energieausnutzung ist auch dadurch gegeben, weil durch mehrere optimierte Temperaturniveaus eine flexible Beheizung des Aufheizsystems möglich ist, nämlich durch das Produktöl, durch das Produktgas sowie durch die Öl-Wasseremulsion, wie auch elektrisch oder durch Kombination aus den verschiedenen vorgenannten Energieträgern. Um die Energiemengen zu erfassen und zu überwachen können des Weiteren die entstehenden Temperaturdifferenzen, die unterschiedlichen Drücke sowie die unterschiedlichen Durchflussmengen der Wärmeträgerkreisläufe herangezogen werden.

Die Figur 2 zeigt ein modifiziertes Eintragungssystem gegenüber demjenigen der Figur 1. Das Anschlussrohr des Aufschmelzbehälters 7 zum Anschluss der Stopfschnecke 4 oder des Stopfwerks ist hier unter einem spitzen Winkel an den Aufschmelzbehälter angeformt; ansonsten ist die Ausgestaltung gleich.

Die Figur 3 zeigt eine Prozessanlage, welche derjenigen der Figuren 1a, 1B und 1c sehr ähnlich ist und in welcher die Wärmeträger- und Kühlkreisläufe vollständig dargestellt sind. Das Aufheizsystem38 ist in fünf Wärmeträgerkreisläufe WT 1 bis WT 5 eingeteilt. WT 1 ist über Leitungen mit dem Aufschmelzbehälter 7 verbunden und versorgt diesen mit Wärmeenergie; gleichermaßen ist WT2 mit dem Verdampfungsbehälter 20 verbunden. WT 3 bzw. WT 4 bzw. WT 5 ist zur Wärmeabfuhr mit dem Vorkondensator 29 bzw. mit dem Kühlsystem 34 bzw. mit dem Rückstandvorkühlbehälter 15 verbunden.

Die Figuren 4 und 5 zeigen zwei weitere Beispiele für unterschiedliche Eintragungssysteme einer erfindungsgemäßen Prozessanlage. Die hier gezeigten Aufschmelzbehälter 39 weisen einen oberen Einfüllstutzen 40 auf, durch welchen ein Zuführrohr 41 geführt ist, dessen Öffnung unterhalb des Flüssigkeitsspiegels 42 der flüssigen Schmelzmasse. In der Figur 5 sind das Zuführrohr 41 und die Stopfschnecke zusätzlich mit einem Kühlmantel 43 umgeben, welcher von Kühlwasser durchströmt ist.

Die Figur 6 zeigt ein weiteres Beispiel eines Hauptkondensators 44 der erfindungsgemäßen Prozessanlage. Das heiße Gas tritt durch die Öffnung 45 in den Hauptkondensators 44 ein und durchströmt Füllkörperkolonnen 46, in denen sich Füllkörperschüttungen befinden, beispielsweise Ringe aus Edelstahl. Verflüssigtes Kondensat wird aus dem Sumpf 54 über eine Leitung 47 abgezogen und über eine Pumpe 48 zwei in Reihe geschalteten Wärmetauschern 49, 50 zugeführt und weiter abgekühlt, welche an einem Kühlsystem 55 mit zwei Kühlkreisläufen, Kühlkreislauf I und Kühlkreislauf II, angeschlossen sind. Über eine Rückleitung 51 nach dem zweiten Wärmetauscher 50 wird gekühltes Kondensat im Gegenstrom dem Hauptkondensator 44 wieder zugeführt, wie in Figur 6 ersichtlich. Dadurch wird das die Füllkörperkolonnen 46 durchströmende Gas schockartig abgekühlt. Über den oben liegenden Abgang 53, welcher dem Abgang 39 in Figur 1c entspricht, wird nichtkondensiertes Restgas entweder als Verbrennungsgas genutzt oder es kann hier ein weiterer Kondensator folgen, mittels desselben noch vorhandene Anteile von KWs innerhalb des Restgases kondensiert werden, Über eine Abzweigungsleitung 52 nach dem zweiten Wärmetauscher 50 und vor der Rückleitung 51 wird das flüssige Öl, das Zielprodukt der Prozessanlage, entnommen.

Die Figur 7 unterscheidet sich von der Figur 3 im Wesentlichen nur dadurch, dass in den Aufschmelzbehälter 7 sowie in den Verdampfungsbehälter 20 zusätzlich Heizwendeln 56, 57 eingebaut sind, um die Einleitung von Wärme in die Massen zu erhöhen. Diese Heizwendeln 56, 57 sind zu ihrer Versorgung gemäß der Figur 7 an eigene Wärmeträgerkreisläufe WT-Kreislauf 1 und WT-Kreislauf 2 des Wärmeträgeraufheizsystems 58 angeschlossen, welches entweder Gas-Öl-befeuert - zum Beispiel mit dem Restgas aus den Hauptkondensatoren 30 bzw. 44 - oder aber elektrisch beheizt ist. Bei der Verwendung von Heizwendeln kann der außenliegende Heizmantel auch weggelassen werden.

Aus 100 kg trockenen, sauberen und reinen Kunststoffwertstoffen entstehen ca. 75-90 kg Produktöl, 2-12 kg Rückstände und 2-15 kg nicht kondensierbare Gase zur thermischen Verwertung im Aufheizsystem. Die Ausbeute an Produktöl ist unter anderem abhängig von den eingetragenen Kunststoffsorten.

### Gewerbliche Anwendbarkeit:

Das erfindungsgemäße Verfahren bzw. Cracking-Verfahren und die Vorrichtung sind in den Industriezweigen der hygienischen Aufarbeitung zur Verwertung von Kunststoffwertstoffen und/oder ölhaltigen Reststoffen oder Kunststoffabfällen und/oder ölhaltigen Abfällen gewerblich anwendbar.

### Liste der Bezugszeichen:

- 1: Siloanlage
- 2: Trogförderschnecke
- 3: Übergabebehälter
- 4: Stopfschnecke oder Stopfwerk
- 5: Drossel-Rückschlagarmatur
- 6: Eintragarmatur
- 7,39: Aufschmelzbehälter
- 8,21: Heizmäntel
- 9,22: Rührwerke
- 10: Sedimentationsabteil
- 11, 12, 13, 25, 26: Rückstandaustragarmaturen
- 14,43: Kühlmantel
- 15: Rückstandvorkühlbehälter
- 16: Emulsionseinheit
- 17: Abrakelvorrichtung
- 18: Heizung des Zwischenerhitzers 19
- 19: Zwischenerhitzer
- 20: Verdampfungsbehälter
- 23: Nacherhitzer
- 27: Crackturm
- 28: Rohrleitung 28
- 29: Vorkondensator
- 30, 44: Hauptkondensator
- 34: Kühlsystem
- 38: Aufheizsystem
- 39,53: Abgänge
- 40: oberer Einfüllstutzen
- 41: Zuführrohr
- 42: Flüssigkeitsspiegel
- 45: Öffnung des Hauptkondensators
- 46: Füllkörperkolonnen
- 47: Leitung
- 48: Pumpe
- 49, 50: Wärmetauscher
- 51: Rückleitung
- 52: Abzweigungsleitung
- 56, 57: Heizwendel
- A: Abgang

## Patentansprüche

1. Verfahren zum Gewinnen von fraktionierten Kohlenwasserstoffen aus Kunststoffwertstoffen und/oder aus ölhaltigen Rückständen, wobei die Kunststoffwertstoffe und/oder Rückstände nach Sorten sortiert und unter Verwendung eines Eintragungssystems (1,2,3,4) unter Luftabschluss verdichtet werden und die verdichtete Masse einem Aufschmelzbehälter (7), bevorzugt unterhalb des Flüssigkeitsspiegels, zugeführt und darin aufgeheizt wird, so dass eine Auftrennung in eine erste Flüssigphase, eine erste Gasphase und einen Rückstandanteil stattfindet, **dadurch gekennzeichnet,**
**dass** die Flüssigphase und die erste Gasphase in einen Verdampfungsbehälter (20) transportiert werden, in welchem unter weiterem Wärmeeintrag eine zweite Flüssigphase und eine zweite Gasphase entsteht, wobei die zweite Flüssigphase in einen Nacherhitzer (23) überführt und dort unter weiterem Wärmeeintrag weiter erhitzt wird, so dass eine dritte Gasphase entsteht, wonach die zweite Gasphase aus dem Verdampfungsbehälter (20) und dritte Gasphase aus dem Nacherhitzer (23) einem Crackturm (27) zugeführt werden, wo ein weiteres Aufbrechen (Cracken) der langkettigen Kohlenwasserstoffe in kurzkettige Kohlenwasserstoffe stattfindet und das entstandene Ölgas danach einem Kondensator (30) zugeführt wird, in welchem das Ölgas zu flüssigem Öl kondensiert wird, wobei das Öl das Zielprodukt darstellt, und das Verfahren unter Verwendung eines mehrkreisiges Aufheizsystems (38) durchgeführt wird zur Erzeugung der notwendigen Prozesswärme für den Aufschmelzbehälter (7), den Verdampfungsbehälter (20) und den Nacherhitzer (23), und als Wärmeträger Öl oder Salz oder Gas verwendet wird.

2. Verfahren nach Anspruch 1, **dadurch gekennzeichnet,**
**dass** zum Eintragen der Kunststoffwertstoffe und/oder der ölhaltigen Rückstände in den Aufschmelzbehälter (7) innerhalb des Eintragungssystems eine Stopfschnecke (4) oder ein Stopfwerk verwendet wird, welche die Rückstände zum Sauerstoffentzug verdichtet und in den Aufschmelzbehälter unterhalb dessen Flüssigkeitsspiegel einträgt.

3. Verfahren nach Anspruch 1, **dadurch gekennzeichnet,**
**dass** die mittlere und schwere Fraktion des heißen Öl- bzw. Crackgases durch Quenchen mit kaltem Kondensat schlagartig bis auf ein mittleres Temperaturniveau abgekühlt und dabei kondensiert wird, so dass gleichzeitig Kohlenwasserstoffe mittlerer bis großer Kettenlänge kondensieren.

4. Verfahren nach Anspruch 3, **dadurch gekennzeichnet,**
**dass** zur Durchführung des Quenchenprinzips der Gastrom entweder in den kalten, flüssigen Umwälzstrom eingesaugt wird oder über zwei Füllkörperschüttungen innerhalb von Füllkörperkolonnen, die im Gegenstrom betrieben werden, geführt wird, wobei kaltes Kondensat über den Füllkörpern verrieselt wird.

5. Verfahren nach Anspruch 3, **dadurch gekennzeichnet,**
**dass** durch Anordnung von zwei Füllkörperkolonnen die eine regeneriert werden kann während die andere im Regelbetrieb arbeitet, wobei zur Regeneration der Umwälzstrom in der zu regenerierenden Füllkörperkolonne abgeschaltet und der vom Crackturm kommende heiße Gasstrom durch die zu regenerierende Füllkörperkolonne geleitet wird, wodurch die Schüttung in derselben aufgeheizt wird und Ablagerungen abgelöst werden.

6. Verfahren nach einem der vorherigen Ansprüche, **dadurch gekennzeichnet,**
**dass** zur Erzeugung der primären Prozesswärme ein nicht kondensierbarer Anteil des Ölgases zur thermischen Verwertung dem Aufheizsystem zur Befeuerung desselben zugeführt wird.

7. Verfahren nach einem der vorherigen Ansprüche, **dadurch gekennzeichnet,**
**dass** die Öl-Wasseremulsion zur thermischen Verwertung dem Aufheizsystem (38) zur Befeuerung desselben zugeführt wird.

8. Verfahren nach Anspruch 1, **dadurch gekennzeichnet,**
**dass** als Kondensator ein Vorkondensator (29) und ein Hauptkondensator (30) verwendet wird und die Überschusswärme aus dem Vorkondensator (29), dem Hauptkondensator (30) und einem Rückstandvorkühlbehälter (15) dem Aufheizsystem (38) zugeführt wird, wobei der Hauptkondensator an ein mehrkreisiges Kondensationssystem angeschlossen ist.

9. Verfahren nach Anspruch 1, **dadurch gekennzeichnet, dass** die Kunststoffwertstoffe und/oder ölhaltigem Rückstände nach der Sortierung zerkleinert und gegebenenfalls vor der Durchführung des Crackingprozesses getrocknet werden.

10. Verfahren nach Anspruch 1, **dadurch gekennzeichnet,**
**dass** der Rückstandanteil innerhalb des Aufschmelzbehälters (7) in einen darunter befindlichen Sedimentationsabteil (10) transportiert wird, wo eine Aufkonzentrierung des Rückstandanteils erfolgt und anschließend der aufkonzentrierte Rückstandanteil in einen Rückstandvorkühlbehälter (15) überführt wird, in welchem eine Kühlung des Rückstandanteils mittels eines Kühlmediums aus einem Kühlsystem (34) erfolgt, vorzugsweise unter 120° C.

11. Verfahren nach einem der vorherigen Ansprüche, **dadurch gekennzeichnet,**
**dass** der gekühlte Rückstandanteil einer Emulsionseinheit (16) zugeführt wird, in welcher aus dem Rückstandanteil eine Öl-Wasseremulsion hergestellt wird.

12. Verfahren nach einem der vorherigen Ansprüche, **dadurch gekennzeichnet,**
**dass** zwischen dem Crackturm (27) und dem Hauptkondensator (30) ein Vorkondensator (29) angeordnet ist, welcher zur Rückgewinnung von Energie auf hohem Temperaturniveau das Ölgas vorkühlt und **dadurch** das Temperaturgefälle zwischen Crackturm (27) und Hauptkondensator (30) verringert wird.

13. Verfahren nach einem der vorherigen Ansprüche, **dadurch gekennzeichnet,**
**dass** der Hauptkondensator (30) und gegebenenfalls der Vorkondensator (29) an ein mehrkreisiges Kühlsystem (34) angeschlossen ist.

14. Verfahren nach Anspruch 1, **dadurch gekennzeichnet,**
**dass** der Wirkungsgrad des Aufheizsystems **dadurch** maximiert wird, indem eine Wärmerückführung in das System unter Verwendung des Restgases zur Befeuerung des Aufheizsystems erfolgt.

15. Verfahren nach Anspruch 1, **dadurch gekennzeichnet,**
**dass** durch mehrere optimierte Temperaturniveaus eine flexible Beheizung des Aufheizsystems möglich ist, nämlich durch Produktöl, durch Produktgas sowie durch Öl-Wasseremulsion, wie auch elektrisch oder durch Kombination aus den verschiedenen vorgenannten Energieträgem, so dass **dadurch** die maximale Energieausnutzung gegeben ist.

16. Vorrichtung zum Gewinnen von fraktionierten Kohlenwasserstoffen aus Kunststoffwertstoffen und/oder aus ölhaltigen Rückständen, wobei die Kunststoffwertstoffe und/oder die Rückstände nach Sorten sortiert sind, mit einem Eintragungssystem (1,2,3,4) zur Verdichtung der Kunststoffwertstoffe und/oder der ölhaltigen Rückstände unter Luftabschluss sowie mit einem nachgeschalteten Aufschmelzbehälter (7) zum Aufheizen und Aufschmelzen der verdichteten Masse zur Erzeugung einer ersten Flüssigphase, einer ersten Gasphase und eines Rückstandanteils, **dadurch gekennzeichnet,**
**dass** nach dem Aufschmelzbehälter (7) zur Erzeugung unter weiterem Wärmeeintrag einer zweiten Flüssigphase und einer zweiten Gasphase ein Verdampfungsbehälter (20) angeordnet ist, auf welchen zur Einleitung und weiteren Erhitzung der zweiten Flüssigphase ein Nacherhitzer (23) folgt zum Entstehen einer dritten Gasphase, und an den Verdampfungsbehälter (20) und den Nacherhitzer (23) zum Aufbrechen (Cracken) der langkettigen Kohlenwasserstoffe in kurzkettige Kohlenwasserstoffe ein Crackturm (27) angeschlossen ist, an welchen ein Kondensator (30) angeschlossen ist zur Kondensation des Ölgases zu flüssigem Öl als das Zielprodukt, wobei die Vorrichtung ein mehrkreisiges Aufheizsystem (38) aufweist zur Erzeugung der notwendigen Prozesswärme für den Aufschmelzbehälter (7), den Verdampfungsbehälter (20) und den Nacherhitzer (23) auf hierfür optimierten Temperaturniveaus, mit Öl oder Salz oder Gas als Wärmeträger.

17. Vorrichtung nach Anspruch 16, **dadurch gekennzeichnet, dass** zum Eintragen der Kunststoffwertstoffe und/oder ölhaltigen Rückstände in den Aufschmelzbehälter (7) innerhalb des Eintragungssystems eine Stopfschnecke (4) oder ein Stopfwerk zum Verdichten des Kunststoffwertstoffes und/oder der ölhaltigen Rückstände angeordnet ist, vor der sich gegebenenfalls ein kugelförmiger Übergabebehälter (3) zur Übergabe in die Stopfschnecke (4) oder das Stopfwerk befindet.

18. Vorrichtung nach Anspruch 17, **dadurch gekennzeichnet,**
**dass** der Ausgang der Stopfschnecke (4) oder des Stopfwerks unterhalb des Flüssigkeitsspiegels der geschmolzenen Masse innerhalb des Aufschmelzbehälters (7) in denselben einmündet.

19. Vorrichtung nach Anspruch 16, **dadurch gekennzeichnet,**
**dass** unterhalb des Aufschmelzbehälters (7) ein Sedimentationsabteil (10) zur Aufnahme des Rückstandanteils angeordnet ist.

20. Vorrichtung nach Anspruch 19, **dadurch gekennzeichnet,**
**dass** an den Sedimentationsabteil (10) ein Rückstandvorkühlbehälter (15) sowie daran eine Emulsionseinheit (16) angeordnet ist zur Herstellung einer Öl-Wasseremulsion aus dem Rückstandanteil.

21. Vorrichtung nach Anspruch 16, **dadurch gekennzeichnet,**
**dass** der Kondensator aus einem Hauptkondensator (30) und einem Vorkondensator (29) gebildet ist und zwischen dem Crackturm (27) und dem Hauptkondensator (30) zur Vorkühlung des Ölgases der Vorkondensator (29) angeordnet ist.

22. Vorrichtung nach Anspruch 16, **dadurch gekennzeichnet, dass** an den Hauptkondensator (30) ein mehrkreisiges Kühlsystem (34) angeschlossen ist.

23. Vorrichtung nach Anspruch 16, **dadurch gekennzeichnet,**
**dass** der Aufschmelzbehälter (7) und der Verdampfungsbehälter (20) sowie gegebenenfalls der Nachheizbehälter (23) einen außenliegend angeordneten Heizmantel (8,21) und/oder Rohrwendeln (56, 57) aufweisen, welche Heizmäntel (8,21) über das gemeinsame Wärmeträger-Aufheizsystem (38) aufheizbar sind.

## Claims

1. A method for recovering fractionated hydrocarbons from recycled plastic fractions and/or from oily residues, whereby the recycled plastic fractions and/or residues are sorted by type and compacted under the exclusion of air using a feed system (1, 2, 3, 4), and the compacted mass is fed into a melting apparatus (7), preferably below the liquid level, and heated up therein, so that a separation into a first liquid phase, a first gas phase and a residue fraction takes place, **characterized in that**
the liquid phase and the first gas phase are transported into an evaporation vessel (20) where, under additional input of heat, a second liquid phase and a second gas phase are formed, whereby the second liquid phase is transferred into a reheater (23) and further heated there under additional input of heat, so that a third gas phase is formed, after which the second gas phase from the evaporation vessel (20) and the third gas phase from the reheater (23) are fed into a cracking tower (27), where further cracking of the long-chain hydrocarbons into short-chain hydrocarbons takes place, and the oil gas thus formed is then fed to a condenser (30) in which the oil gas is condensed into liquid oil, whereby the oil constitutes the target product, and the method is carried out making use of a multi-circuit heating system (38) in order to generate the requisite process heat for the melting apparatus (7), for the evaporation vessel (20) and for the reheater (23), whereby oil or salt or gas is used as the heat transfer medium.

2. The method according to Claim 1, **characterized in that**,
in order to feed the recycled plastic fractions and/or the oily residues into the melting apparatus (7), a plug screw (4) or a plug mechanism is used within the feed system for compacting the residues in order to remove oxygen, and then feeds them into the melting apparatus below its liquid level.

3. The method according to Claim 1, **characterized in that**
the medium and heavy fractions of the hot oil gas or crack gas are cooled off abruptly by quenching with cold condensate to a medium temperature level, resulting, at the same time, in the condensation of medium-chair to long-chain hydrocarbons.

4. The method according to Claim 3, **characterized in that**,
in order to carry out the quenching procedure, the gas stream is either drawn into the cold, liquid circulation stream, or else it is fed over two packed beds inside packed columns that are operated in a countercurrent, whereby cold condensate trickles over the packings.

5. The method according to Claim 3, **characterized in that**,
thanks to fact that there are two packed columns, one can be regenerated while the other runs in normal operation, whereby for purposes of regeneration, the circulation stream in the packed column that is to be regenerated is switched off and the hot gas stream coming from the cracking tower is fed through the packed column that is to be regenerated, as a result of which the packing therein is heated up, and deposits are removed.

6. The method according to one of the preceding claims, **characterized in that**,
for purposes of generating the primary process heat, a non-condensable fraction of the oil gas is thermally utilized by being fed to the heating system in order to fire it.

7. The method according to one of the preceding claims, **characterized in that,**
the oil-water emulsion is thermally utilized by being fed to the heating system (38) in order to fire it.

8. The method according to Claim 1, **characterized in that**
a pre-condenser (29) and a main condenser (30) are used as condensers, and the excess heat from the pre-condenser (29), from the main condenser (30) and from a residue pre-cooling tank (15) is fed to the heating system (38), whereby the main condenser is connected to a multi-circuit condensation system.

9. The method according to Claim 1, **characterized in that**
the recycled plastic fractions and/or oily residues are comminuted after having been sorted and, if applicable, they are dried before the cracking process is carried out.

10. The method according to Claim 1, **characterized in that**
the residue fraction inside the melting apparatus (7) is transported into a sedimentation compartment (10) located underneath said melting apparatus (7), where the residue fraction is concentrated, and subsequently, the concentrated residue fraction is transferred into a residue pre-cooling tank (15) where the residue fraction is cooled by means of a cooling medium from a cooling system (34), preferably to a temperature of less than 120°C [248°F].

11. The method according to one of the preceding claims, **characterized in that**
the cooled residue fraction is fed to an emulsion unit (16) in which an oil-water emulsion is produced from the residue fraction.

12. The method according to one of the preceding claims, **characterized in that**,
between the cracking tower (27) and the main condenser (30), there is a pre-condenser (29) that, in order to recover energy at a high temperature level, pre-cools the oil gas, as a result of which the temperature gradient between the cracking tower (27) and the main condenser (30) is reduced.

13. The method according to one of the preceding claims, **characterized in that**
the main condenser (30) and, if applicable, the pre-condenser (29), are connected to a multi-circuit cooling system (34).

14. The method according to Claim 1, **characterized in that**
the efficiency of the heating system is maximized **in that** heat is returned to the system, making use of the residual gas to fire the heating system.

15. The method according to Claim 1, **characterized in that**
several optimized temperature levels allow flexible heating of the heating system, namely, by product oil, by product gas as well as by an oil-water emulsion, as well as electrically or through a combination of the various above-mentioned energy carriers, thus yielding the maximum energy utilization.

16. A device for recovering fractionated hydrocarbons from recycled plastic fractions and/or from oily residues, whereby the recycled plastic fractions and/or residues have been sorted by type, having a feed system (1, 2, 3, 4) for compacting the recycled plastic fractions and/or the oily residues under the exclusion of air, and also having a downstream melting apparatus (7) for heating and melting the compacted mass in order to generate a first liquid phase, a first gas phase and a residue fraction, **characterized in that**,
downstream from the melting apparatus (7), in order to generate a second liquid phase and a second gas phase under additional input of heat, there is an evaporation vessel (20) which is followed by a reheater (23) in order to introduce and further heat the second liquid phase so that a third gas phase is formed, and a cracking tower (27) is connected to the evaporation vessel (20) and to the reheater (23) in order to crack the long-chain hydrocarbons into short-chain hydrocarbons, whereby a condenser (30) is connected to said cracking tower (27) in order to condense the oil gas into liquid oil as the target product, whereby the device has a multi-circuit heating system (38) in order to generate the requisite process heat for the melting apparatus (7), for the evaporation vessel (20) and for the reheater (23) to temperature levels that have been optimized for this purpose, with oil or salt or gas being used as the heat transfer medium.

17. The device according to Claim 16, **characterized in that**
in order to feed the recycled plastic fractions and/or the oily residues into the melting apparatus (7), there is a plug screw (4) or a plug mechanism within the feed system for compacting the recycled plastic fractions and/or the oily residues, upstream from which, if applicable, there is a spherical transfer tank (3) to effectuate the transfer into the plug screw (4) or into the plug mechanism.

18. The device according to Claim 17, **characterized in that**
the outlet of the plug screw (4) or plug mechanism opens up into the melting apparatus (7) below the liquid level of the melted mass inside said melting apparatus (7).

19. The device according to Claim 16, **characterized in that**
a sedimentation compartment (10) for receiving the residue fraction is arranged underneath the melting apparatus (7).

20. The device according to Claim 19, **characterized in that**
a residue pre-cooling tank (15) with an emulsion unit (16) attached thereto is arranged on the sedimentation compartment (10) for purposes of producing an oil-water emulsion out of the residue fraction.

21. The device according to Claim 16, **characterized in that**
the condenser consists of a main condenser (30) and a pre-condenser (29), and it is arranged between the cracking tower (27) and the main condenser (30) in order to pre-cool the oil gas of the pre-condenser (29).

22. The device according to Claim 16, **characterized in that**
a multi-circuit cooling system (34) is connected to the main condenser (30).

23. The device according to Claim 16, **characterized in that**
the melting apparatus (7) and the evaporation vessel (20) as well as, If applicable, the reheater (23) have an externally arranged heating jacket (8, 21) and/or coiled tubes (56, 57), and said heating jackets (8, 21) can be heated up by means of the shared heat-carrier heating system (38).

## Revendications

1. Procédé d'extraction d'hydrocarbures fractionnés à partir de matériaux synthétiques valorisables et/ou de résidus huileux, dans lequel les matériaux synthétiques et/ou les résidus sont triés en fonction de leur sorte et sont comprimés à l'abri de l'air en utilisant un système d'alimentation (1,2,3,4) et la masse comprimée est amenée à un récipient de fusion (7), de préférence en dessous du niveau de liquide, et chauffée là-dedans, de sorte qu'il se produit une séparation entre une première phase liquide, une première phase gazeuse et une part de résidus, **caractérisé en ce que**
la phase liquide et la première phase gazeuse sont transportées dans un récipient d'évaporation (20) dans lequel il se produit, sous un nouvel apport de chaleur, une deuxième phase liquide et une deuxième phase gazeuse, la deuxième phase liquide étant conduite à un réchauffeur (23) où elle continue d'être chauffée sous un nouvel apport de chaleur, de sorte qu'il se produit une troisième phase gazeuse, ce après quoi la deuxième phase gazeuse provenant du récipient d'évaporation (20) et la troisième phase gazeuse provenant du réchauffeur (23) sont amenées à une tour de craquage (27) où il se produit un nouveau fractionnement (craquage) des hydrocarbures à longue chaîne en hydrocarbures à courte chaîne et le gaz d'huile produit est conduit ensuite à un condensateur (30) dans lequel le gaz d'huile est condensé en huile liquide, l'huile représentant le produit cible, et le procédé se pratique en utilisant un système de chauffage (38) à plusieurs circuits, afin de générer la chaleur nécessaire au process pour le récipient de fusion (7), le récipient d'évaporation (20) et le réchauffeur (23), l'agent caloporteur utilisé étant de l'huile, ou du sel, ou du gaz.

2. Procédé selon la revendication 1, **caractérisé en ce que** pour charger les matériaux synthétiques et/ou les résidus huileux dans le récipient de fusion (7), on utilise à l'intérieur du système d'alimentation une vis de gavage (4) ou un mécanisme de gavage qui comprime les résidus pour l'extraction de l'oxygène et alimente le récipient de fusion en dessous du niveau de liquide de ce dernier.

3. Procédé selon la revendication 1, **caractérisé en ce que** la fraction moyenne et la fraction lourde du gaz d'huile ou gaz de craquage chaud est refroidi brusquement par injection d'un condensat froid à un niveau de température moyen et est ce faisant condensé, de sorte que les hydrocarbures à chaînes moyennes et longues se condensent en même temps.

4. Procédé selon la revendication 3, **caractérisé en ce que** pour pratiquer le principe du refroidissement brusque, le flux de gaz est ou bien aspiré dans le flux de circulation liquide froid, ou passe par deux lits de garnissage à l'intérieur de colonnes à corps de remplissage qui ponctionnent à contre-courant, le condensat froid étant répandu par ruissellement sur les corps de remplissage.

5. Procédé selon la revendication 3, **caractérisé en ce que** du fait de la disposition de deux colonnes à corps de remplissage, l'une d'elles peut être régénérée tandis que l'autre fonctionne en régime normal, le flux de circulation étant coupé pour la régénération dans la colonne à corps de remplissage devant être régénérée et le flux de gaz chaud provenant de la tour de craquage étant conduit à travers la colonne à corps de remplissage devant être régénérée, ce par quoi le garnissage est chauffé dans cette dernière et les dépôts se détachent.

6. Procédé selon l'une des revendications précédentes, **caractérisé en ce que**, pour la génération de la chaleur de processus primaire, une part non condensable du gaz d'huile est amenée dans le système de chauffage pour l'alimentation de ce dernier à des fins de valorisation thermique.

7. Procédé selon l'une des revendications précédentes, **caractérisé en ce que** l'émulsion huile/eau est amenée dans le système de chauffage (38) pour chauffer de ce dernier à des fins de valorisation thermique.

8. Procédé selon la revendication 1, **caractérisé en ce que**
le condensateur utilisé est un précondensateur (29) et un condensateur principal (30) et la chaleur excédentaire provenant du précondensateur (29), du condensateur principal (30) et du récipient de pré-refroidissement des résidus (15) est amenée au système de chauffage (38), le condensateur principal étant raccordé à un système de condensation à plusieurs circuits.

9. Procédé selon la revendication 1, **caractérisé en ce que**
les matériaux synthétiques et/ou les résidus huileux sont réduits en petits morceaux après le triage et sont le cas échéant séchés avant le process de craquage.

10. Procédé selon la revendication 1, **caractérisé en ce que**
la part de résidus à l'intérieur du récipient de fusion (7) est transportée dans un compartiment de sédimentation (10) en dessous du récipient de fusion, compartiment dans lequel la part de résidus est concentrée et ensuite transférée vers un récipient de pré-refroidissement des résidus (15) dans lequel la part de résidus est refroidie à l'aide d'un agent de refroidissement provenant d'un système de refroidissement (34), à une température de préférence inférieure à 120°C.

11. Procédé selon l'une des revendications précédentes, **caractérisé en ce que**
la part de résidus refroidis est amenée à une unité d'émulsionnement (16) dans laquelle une émulsion huile/eau est produite.

12. Procédé selon l'une des revendications précédentes, **caractérisé en ce que**
entre la tour de craquage (27) et le condensateur principal (30) est disposé un précondensateur (29) qui refroidit le gaz d'huile à un niveau de température élevé pour la récupération d'énergie réduisant ainsi la chute de température entre la tour de craquage (27) et le condensateur principal (30).

13. Procédé selon l'une des revendications précédentes, **caractérisé en ce que**
le condensateur principal (30) et le cas échéant le précondensateur (29) sont raccordés à un système de refroidissement (34) à plusieurs circuits.

14. Procédé selon la revendication 1, **caractérisé en ce que**
le rendement thermique du système de chauffage est maximisé par remise en circulation de la chaleur dans le système en utilisant le gaz résiduel pour chauffer le système de chauffage.

15. Procédé selon la revendication 1, **caractérisé en ce que**
grâce à plusieurs niveaux de température optimisés, un chauffage flexible du système de chauffage est rendu possible, à savoir par l'huile produite, par le gaz produit, ainsi que par l'émulsion huile/eau, tout comme par voie électrique ou par la combinaison des différentes sources d'énergie pré-citées, en assurant ainsi une exploitation maximale de l'énergie.

16. Dispositif d'extraction d'hydrocarbures fractionnés à partir de matériaux synthétiques et/ou de résidus huileux dans lequel les matériaux synthétiques et/ou les résidus sont triés en fonction de leur sorte, comportant un système d'alimentation (1,2,3,4) pour la compression à l'abri de l'air des matériaux synthétiques et/ou des résidus huileux, ainsi qu'un récipient de fusion (7) raccordé en aval pour le chauffage et la fusion de la masse comprimée afin de générer une première phase liquide, une première phase gazeuse et une part de résidus, **caractérisé en ce que**
en aval du récipient de fusion (7) est disposé un récipient d'évaporation (20) pour générer sous un nouvel apport de chaleur une deuxième phase liquide et une deuxième phase gazeuse, récipient d'évaporation auquel succède, pour démarrer et pursuivre la chauffe de la deuxième phase liquide, un réchauffeur (23) pour la production d'une troisième phase gazeuse, et une tour de craquage (27) est raccordée au récipient d'évaporation (20) et au réchauffeur (23) pour le fractionnement (craquage) des hydrocarbures à longue chaîne en hydrocarbures à courte chaîne, tour de craquage à laquelle est raccordé un condensateur (30) pour la condensation du gaz d'huile en une huile liquide qui est le produit cible, ledit dispositif présentant un système de chauffage (38) à plusieurs circuits pour générer la chaleur nécessaire au process pour le récipient de fusion (7), le récipient d'évaporation (20) et le réchauffeur (23) à des niveaux de température optimisés à cet effet, avec de l'huile, du sel ou du gaz comme agent caloporteur.

17. Dispositif selon la revendication 16, **caractérisé en ce que** pour charger les matériaux synthétiques et/ou les résidus huileux dans le récipient de fusion (7), une vis de gavage (4) ou un mécanisme de gavage pour la compression du matériau synthétique ou des résidus huileux est disposée à l'intérieur du système d'alimentation, en amont de laquelle se trouve si besoin est un récipient de transfert (3) sphérique pour le transfert dans la vis de gavage (4) ou le mécanisme de gavage.

18. Dispositif selon la revendication 17, **caractérisé en ce que** la sortie de la vis de gavage (4) ou du mécanisme de gavage débouche à l'intérieur du récipient de fusion (7) en dessous du niveau de liquide de la masse fondue.

19. Dispositif selon la revendication 16, **caractérisé en ce que** au-dessous du récipient de fusion (7) est disposé un compartiment de sédimentation (10) pour recueillir la part de résidus.

20. Dispositif selon la revendication 19, **caractérisé en ce que** un récipient de pré-refroidissement des résidus (15) ainsi qu'une unité d'émulsionnement (16) qui lui est agencée, est agencé au compartiment de sédimentation (10) pour la production d'une émulsion huile/eau à partir de la part de résidus.

21. Dispositif selon la revendication 16, **caractérisé en ce que**
le condensateur est constitué par un condensateur principal (30) et un précondensateur (29) et le précondensateur (29) est disposé entre la tour de craquage (27) et le condensateur principal (30) pour le pré-refroidissement du gaz d'huile.

22. Dispositif selon la revendication 16, **caractérisé en ce que**
un système de refroidissement (34) à plusieurs circuits est raccordé au condensateur principal (30).

23. Dispositif selon la revendication 16, **caractérisé en ce que**
le récipient de fusion (7) et le récipient d'évaporation (20), ainsi que, le cas échéant, le récipient de post-chauffage (23) présentent une enveloppe chauffane extérieure (8,21) et/ou des serpentins (56,57), ledites enveloppes chauffantes (8,21) pouvant être chauffées via le système de chauffage commun (38) des agents caloporteurs.
